# FASCICULE DE BREVET EUROPEEN

(11) **EP 0 238 395 B1**
(45) Date de publication et mention de la délivrance du brevet: **29.11.1989**
(21) Numéro de dépôt: 87400533.3
(22) Date de dépôt: 11.03.1987
(51) Int. Cl.: B24B 31/12

(54) **Outillage pour ébavurage-rayonnage automatique d'aubes de turbomachine**
Werkzeug zur automatischen Entgratung von Turbomaschinen-Schaufeln
Tool for the automatic deburring of turbo machine vanes

(30) Priorité: 13.03.1986 FR 8603556
(43) Date de publication de la demande: 23.09.1987
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Demay, Pierre, F-95530 - La Frette S/Seine (FR)
(74) Mandataire: Moinat, François

(56) Documents cités:
- DE-C- 965 296
- US-A- 1 537 520
- US-A- 2 480 238
- US-A- 4 447 992

## Description

La présente invention concerne un outillage pour l'ébavurage-rayonnage automatique d'aubes de turbomachine.

Le cycle de fabrication d'aubes de turbomachine qui peuvent être obtenues, selon les domaines d'utilisation, températures et charges appliquées et selon les alliages utilisés, soit par forgeage, soit par divers procédés de fonderie, comporte généralement des opérations d'usinage ou de façonnage par enlèvement de matière. Ces opérations concernent plus particulièrement les pieds et les têtes d'aubes auxquels se raccordent les pales qui présentent les caractéristiques aérodynamiques adaptées à leur fonction dans les veines fluides de la turbomachine. Les exigences sévères de qualité imposées aux pièces vitales dans les turbomachines modernes, particulièrement dans les applications aéronautiques, conduisent à prévoir à la suite de ces opérations d'usinage courant (fraisage, rectification) des opérations de finition dans les zones usinées : ébavurage, rayonnage ou polissage. Ces opérations exigeant un "tour de main" correspondant à l'intervention de personnels qualifiés ont fréquemment été réalisées manuellement par ajustage.

La recherche de résultats constants et répétitifs, dans leurs répercussions tant sur la tenue en service et durée de vie des pièces que sur diverses performances de la turbomachine tenant à des qualités d'équilibrage ou de constance de l'influence sur des perturbations aérodynamiques, a cependant conduit à rechercher une automatisation de ce genre d'opérations de finition en fabrication d'aubes de turbomachine. Selon les applications particulières, divers procédés faisant appel à la mise en oeuvre de principes de base différents ont pu être utilisés. On citera, à titre d'exemples, des opérations de polissage électrolytique ou encore, l'utilisation de bandes en déplacement ou de brosses rotatives avec adjonction en interface avec les pièces de divers produits abrasifs, sous diverses formes, pâtes ou en suspensions liquides. Dans certains cas, les résultats recherchés peuvent être combinés avec des effets supplémentaires (durcissement de surface, par exemple) et on trouve dans cette catégorie divers procédés de projection d'abrasifs (sablage sec ou humide, par exemple).

Un outillage de mise en oeuvre d'un procédé automatique d'ébavurage-rayonnage d'aubes de turbomachine est connu, par exemple, par le document US-A 4 447 992. Divers inconvénients de mise en oeuvre ou d'inadaptation aux résultats recherchés dans certaines applications conduisent dans ces cas à déterminer un autre procédé d'ébavurage- rayonnage automatique d'aubes de turbomachine à la mise en oeuvre duquel est adapté l'outillage conforme à l'invention. Selon ce procédé, une aube est introduite dans un lit constitué de grains abrasifs dans un liquide et l'ébavurage-rayonnage des arêtes subsistant dans les zones de l'aube (pied et tête) ayant subi des opérations d'usinage antérieures est obtenu par mise en rotation de l'aube dans ce lit d'abrasif. De préférence, des cycles de rotation alternée dans un sens puis en sens inverse sont appliqués à l'aube. De préférence, le lit d'abrasif est constituée de corindon humidifié et le choix de la granulométrie est déterminé en fonction de l'application concernée. Ce genre de procédé a par exemple été mis en oeuvre en utilisant du corindon de granulométrie moyenne 1590 µrn et de l'eau.

Dans la mise en oeuvre d'un procédé de ce genre, la figure 1 aux dessins annexés représente un exemple d'outillage-support destiné au montage d'une aube et adaptable en extrémité d'une broche de machine pour l'introduction et la mise en rotation de l'aube dans un lit de corindon humidifié placé dans une cuve. Cet outillage, testé avant l'invention, comporte un corps cylindrique creux 1 prolongé à une extrémité par une bride d'embase 2 comportant des trous de fixation 3 et à l'autre extrémité par trois pièces constituant un mandrin de serrage, l'une 4 fixe et les deux autres 5a et 5b coopérantes. Les pièces de mandrin 5a et 5b sont mobiles par basculement, obtenu par deux leviers 6a et 6b solidaires des pièces 5a et 5b et montés sur deux pivots à chapes 7a, 7b et axes 8a, 8b. L'aube 9 à ébavurer est montée dans un manchon la en élastomère qui est serré entre les pièces de mandrin 4, 5a et 5b.

Cet outillage présente toutefois divers inconvénients et a amené diverses difficultés d'utilisation. Des blocages et grippages fréquents des articulations sont dus à l'introduction de grains de corindon, malgré les nettoyages imposés à chaque opération et de multiples manipulations qui en résultent.

L'outillage selon l'invention destiné à une opération d'ébavurage-rayonnage automatique d'aubes de turbomachine du genre précité est caractérisé en ce qu'il comprend, d'une part, un corps cylindrique rigide comportant un alésage interne débouchant à ses deux extrémités, sur sa face cylindrique externe, un nombre pair de logements en creux périphériquement et régulièrement répartis, disposés parallèlement à l'axe longitudinal de rotation de l'outillage, débouchant sur une face plane du corps cylindrique et dont la forme de chacun est adaptée pour servir d'appui à une aube dont une des extrémités déborde au-delà de ladite face plane et, à l'extrémité opposée à ladite face plane, une bride annulaire en saillie portant des trous de fixation et, d'autre part, des moyens de serrage fixés sur ledit corps cylindrique, comportant des éléments mobiles et susceptibles d'assurer le serrage des aubes dans les logements du corps cylindrique.

Selon un premier mode de réalisation de l'invention, les moyens de serrage comportent une ceinture annulaire fixe entourant le corps cylindrique, distante de lui et solidarisée audit corps par des pattes de liaison et, au droit de chaque logement ménagé sur le corps cylindrique, une vis de serrage traversant ladite ceinture et dont une extrémité est susceptible de venir en appui de serrage sur la surface coopérante de pale d'aube.

Selon un second mode de réalisation de l'invention, les moyens de serrage comprennent, d'une part, une ceinture annulaire comportant deux demi-ceintures articulées chacune à une extrémité sur un pivot-support solidaire du corps cylindrique et à l'autre extrémité des moyens associés de fermeture et verrouillage et, d'autre part, des lames élastiques, du genre ressort plat, fixées en leur milieu sur ledit corps cylindrique et portant à chaque extrémité au droit de chaque logement ménagé sur le corps cy- _{°} lindrique un patin, de telle sorte que chaque patin est susceptible de venir en appui de serrage sur la surface coopérante de pale d'aube et est maintenue dans cette position par appui et serrage des lames élastiques par la ceinture annulaire fermée et verrouillée.

D'autres caractéristiques et avantages de l'invention seront mieux compris à la lecture de la description qui va suivre de deux modes de réalisation, en référence aux dessins annexés sur lesquels :
- la figure 1 représente une vue schématique en perspective d'un outillage précédemment décrit, antérieur à l'invention,
- la figure 2 représente une vue schématique en perspective d'un outillage conforme à l'invention, selon un premier mode de réalisation,
- la figure 3 représente un vue extérieure schématique en perspective d'un outillage selon un second mode de réalisation de l'invention,
- la figure 4 représente une vue de dessus suivant la flèche F de l'outillage représenté à la figure 3, dans une position d'ouverture avant chargement,
- la figure 5 représente une vue de dessus suivant la flèche F de l'outillage représenté à la figure 3, dans une position de fermeture après chargement.

L'outillage selon l'invention représenté à la figure 2 dans un premier mode de réalisation comporte un corps cylindrique 10 solidaire d'une embase 11 constituée par une bride annulaire sur laquelle sont prévus des trous de fixation 12. Le corps cylindrique 10 comporte un alésage interne 13 débouchant à ses deux extrémités. Sur la surface cylindrique externe 14 du corps 10 sont ménagés des logements 15 en creux, au nombre de quatre dans l'exemple représenté, régulièrement répartis sur la périphérie, disposés parallèlement à l'axe longitudinal de rotation de l'outillage. Ces logements 15 débouchent sur la face plane 16 du corps cylindrique, placée à l'extrémité opposée à la bride de fixation 11. Ces logements 15 sont destinés à servir d'appui à des aubes de turbomachine et comportent par conséquent deux parties, la partie débouchante 15a dont le profil en section reproduit le profil correspondant en section d'une pale d'aube et la partie interne 15b destinée à recevoir une extrémité d'aube. Une ceinture annulaire 17 entourant à distance le corps cylindrique 10 est reliée audit corps par des pattes de fixation 18. Cette ceinture 17 comporte au droit des logements 15 des passages taraudés 19 où sont fixés des vis de serrage 20 traversant ladite ceinture et dont la tête 20a située à l'extérieur permet un réglage à la main.

Le fonctionnement et l'utilisation brièvement décrits sont les suivants. Après mise en place des aubes dans les logements 15 et serrage des vis 20, l'extrémité de l'aube est dégagée par rapport à la face plane 16 du corps cylindrique 10 de l'outillage. Après montage de l'outillage par les trous de fixation 12 sur une broche de machine (non représentée), l'outillage est plongé et mis en rotation, par cycles alternatifs dans un sens puis l'autre, dans un lit de corindon humidifié placé dans une cuve (non représentée). L'action des abrasifs s'exerce ainsi sur les arêtes subsistant après usinage sur l'extrémité des aubes, la tête 21 dans l'exemple représenté. Un retournement des pièces permet de traiter la deuxième extrémité, le pied 22 dans l'exemple représenté, dans une seconde opération similaire à la première. Par rapport à la solution antérieure précédemment décrite en référence à la figure 1, l'invention procure des avantages importants : un gain de temps, une meilleure tenue en service de l'outillage sans éléments soumis à une usure rapide, une fiabilité et une plus grande simplicité et facilité d'utilisation, sans grippage ou coincement d'éléments.

Les figures 3 à 5 représentent un second mode de réalisation de l'invention dans lequel le corps cylindrique 10 comportant l'embase 11 et les logements 15 sont conservés. Seuls diffèrent les moyens de serrage des aubes après mise en place sur l'outillage. Le corps cylindrique 10 porte une chape 123 qui associée à un axe 124 forme un pivot-support 125 sur lequel sont articulées les extrémités de deux demi-ceintures 117a et 117b formant une ceinture annulaire 117 entourant le corps cylindrique 10 et susceptible de prendre une position ouverte comme représentée à la figure 4 ou une position fermée, comme représentée aux figures 3 et 5. Dans l'exemple représenté, à angle droit par rapport au pivot-support 125, vue dans le plan, comme par exemple sur la figure 4, le corps cylindrique 10 porte, de chaque côté, un rivet 126 ou tout autre moyen de fixation équivalent qui supporte une lame élastique 127 du genre ressort plat. A chaque extrémité d'une lame élastique 126 est adapté un patin 128, au droit de chaque logement 15. La seconde extrémité des demi-ceintures 117a et 117b comportent des moyens associés de fermeture et verrouillage de la ceinture 117. L'extrémité de la demi-ceinture 117a comporte une excroissance tournée vers l'extérieur en forme de demi-cylindre 129. Cet élément 129 est évidé en creux et comporte une fente transversale 130. L'extrémité de la demi-ceinture 117b comporte un élément-support 131 sur lequel s'articule un cliquet 132 qui porte une tige articulée 133. Cette tige 133 est terminée par un élément cylindrique 134.

Comme représenté à la figure 5, après mise en place des aubes dans les logements 15 de l'outillage, les demi-ceintures 117a et 117b sont rabattues pour venir en appui de serrage sur les lames élastiques 127 entraînant le serrage des patins 128 sur les pales d'aubes, la surface externe des patins 128 étant formée pour que leur profil s'adapte parfaitement au profil des pales. L'extrémité d'aube à traiter, telle que la tête 21 dans l'exemple représenté, reste ainsi dégagée du corps cylindrique 10 de l'outillage, de manière identique à ce qui est obtenu dans le premier mode de réalisation décrit précédemment. L'extrémité de la tige 133 vient s'engager dans la fente coopérante 130 et lorsque le cliquet 132 est rabattu en position de fermeture, l'élément cylindrique 134 se bloque dans la partie creuse du demi-cylindre 129, assurant ainsi le blocage et le verrouillage de l'ensemble. Par ailleurs, l'utilisation de l'outillage est identique à celle qui a été décrite précédemment dans le premier mode de réalisation.

## Revendications

1. Outillage de mise en oeuvre d'un procédé automatique d'ébavurage-rayonnage d'aubes de turbomachine dans lequel les aubes sont plongées puis mises en rotation dans un lit d'abrasif humidifié, caractérisé en ce qu'il comprend, d'une part, un corps cylindrique (10) rigide comportant un alésage interne (13) débouchant à ses deux extrémités, sur sa face cylindrique externe (14), un nombre pair de logements en creux (15), périphériquement et régulièrement répartis, disposés parallèlement à l'axe longitudinal de rotation de l'outillage, débouchant sur une face plane (16) du corps cylindrique (10) et dont la forme de chacun est adaptée pour servir d'appui à une aube dont l'une des extrémités (21) déborde au-delà de ladite face plane (16) et, à l'extrémité opposée à ladite face plane (16), une bride annulaire (11) en saillie portant des trous de fixation (12) et, d'autre part, des moyens de serrage (17 à 20 ; 117 à 134) fixés sur ledit corps cylindrique (10), comportant des éléments mobiles (20 ; 128) et susceptibles d'assurer le serrage des aubes dans les logements (15) du corps cylindrique (10).

2. Outillage d'ébavurage-rayonnage d'aubes selon la revendication 1 caractérisé en ce que les moyens de serrage comportent une ceinture annulaire (17) fixe entourant le corps cylindrique (10), distante de lui et solidarisée audit corps (10) par des pattes de liaison (18) et, au droit de chaque logement (15) ménagé sur le corps cylindrique (10), une vis de serrage (20) traversant ladite ceinture (17) et dont une extrémité est susceptible de venir en appui de serrage sur la surface coopérante de pale d'aube.

3. Outillage d'ébavurage-rayonnage d'aubes selon l'une des revendications 1 ou 2 caractérisé en ce qu'il comporte quatre logements (15) d'aubes et quatre vis (20) de serrage.

4. Outillage d'ébavurage-rayonnage d'aubes selon la revendication 1 caractérisé en ce que les moyens de serrage comprennent une ceinture annulaire (117) comportant deux demi-ceintures (117a, 117b) articulées chacune à une extrémité sur un pivot-support (125) commun, solidaire du corps cylindrique (10) et à l'autre extrémité des moyens associés de fermeture et verrouillage et, d'autre part, des lames élastiques (127), du genre ressort plat, fixés en leur milieu sur ledit corps cylindrique (10) et portant à chaque extrémité au droit de chaque logement ménagé sur le corps cylindrique, un patin (128) de telle sorte que chaque patin (128) est susceptible de venir en appui de serrage sur la surface coopérante de pale d'aube et est maintenu dans cette position par appui et serrage des lames élastiques (127) par la ceinture annulaire (117) fermée et verrouillée.

5. Outillage d'ébavurage-rayonnage d'aubes selon la revendication 4 caractérisé en ce que les moyens de fermeture et verrouillage de la ceinture annulaire comportent à une extrémité d'une demi-ceinture (117a) un élément solidaire creux demi-cylindrique (129) comportant une fente (130) transversale et à une extrémité de l'autre demi-ceinture (117b) un élement-support (131) sur lequel s'articule un cliquet (132) portant une tige articulée (133) terminée par un élément cylindrique (134) venant se bloquer à l'intérieur dudit élément creux demi-cylindrique (129) après rabattement du cliquet (132), lors de la fermeture de la ceinture annulaire (117) dont le verrouillage est ainsi assuré.

6. Outillage d'ébavurage-rayonnage d'aubes selon l'une des revendications 4 ou 5 caractérisé en ce qu'il comporte quatre logements (15) d'aubes, deux lames élastiques (127) et quatre patins de serrage (128).

## Claims

1. Tool for working an automatic method of deburring turbomachine blades, in which the blades are immersed and then rotated in a bed of moistened abrasive, the tool being characterised in that it comprises a rigid cylindrical body (10) formed with an inner bore (13) opening at both ends on to its outer cylindrical surface (14), an even number of regularly distributed peripheral recesses (15) disposed parallel to the longitudinal axis of rotation of the tool and opening on to a flat surface (16) of the cylindrical body (10), the shape of each recess being adapted to serve as a bearing for a blade, one end (21) of which projects beyond the flat surface (16), the tool also comprising a projecting annular flange (11) at the opposite end from the flat surface (16) and formed with securing holes (12), and also comprising clamping means (17 to 20; 117 to 134) secured to the cylindrical body (10) and comprising mobile elements (20; 128) and adapted to clamp the blades in the recesses (15) in the cylindrical body (10).

2. Tool for deburring blades according to claim 1, characterised in that the clamping means comprise a stationary annular strap (17) surrounding the cylindrical body (10) and distant therefrom and secured to the body (10) by connecting lugs (18), the clamping means also comprising a clamping screw (20) opposite each recess (15) formed in the cylindrical body (10), the screw extending through the strap (17) and one end of the screw being adapted to abut and clamp the co-operating surface of the aerofoil form of the blade.

3. Tool for deburring blades according to claim 1 or 2, charcterised in that it comprises four blade recesses (15) and four clamping screws (20).

4. Tool for deburring blades according to claim 1, characterised in that the clamping means comprise an annular strap (117) comprising two half-straps (117a, 117b) each pivoted at one end to a common supporting pivot (125) integral with the cylindrical body (10) and to the other end of the associated closure and locking means, the clamping means also cmprising resilient strips (127) of the flat spring kind, secured at their centre to the cylindrical body (10) and bearing a shoe (128) at each end opposite each recess on the cylindrical body, so that each shoe (128) is adapted to bear against and clamp the co-operating surface of the aerofoil form of the blade and is held in this position by the annular strap (112), which bears on and clamps the resilient strips (127) when the strap is closed and locked.

5. Tool for deburring blades according to claim 4, characterised in that the means for closing and locking the annular strap comprise a hollow semi-cylindrical integral element at one end of a half-strap (117a), the element being formed with a transverse slot (130) and also comprising a supporting element (131) at one end of the other half-strap (117b) and pivoted to a catch (132) bearing a pivoted rod (133) ending in a cylindrical element (134) which is locked inside the hollow semi-cylindrical element (129) after the catch (132) is folded back during closure of the annular strap (117), which is thus locked.

6. Tool for deburring blades according to claim 4 or 5, characterised in that it comprises four blade recesses (15), two resilient strips (127) and four locking shoes (128).

## Patentansprüche

1. Werkzeug zur Durchführung eines Verfahrens zum automatischen Entgraten von Turbomaschinen-Schaufeln, bei dem die Schaufeln in ein Bett mit nassem Schleifmittel eingetaucht und dann dort in Rotation versetzt werden, gekennzeichnet durch einen starren zylindrischen Körper (10) mit einer in seinen beiden Stirnseiten mündenden inneren Bohrung (13), der auf seiner zylindrischen Außenseite (14) eine geradzahlige Anzahl von gleichmäßig über den Umfang verteilten, vertieften Aufnahmen (15) aufweist, die parallel zur Rotations-Längsachse des Werkzeugs angeordnet sind und in einer ebenen Seite (16) des zylindrischen Körpers (10) münden und die jeweils so geformt sind, daß eine Schaufel sich darin abstützen kann, die mit einem Ende (21) über die genannte ebene Seite (16) hinausragt, wobei der zylindrische Körper (10) an seinem der ebenen Seite (16) entgegengesetzten Ende einen vorstehenden ringförmigen Flansch (11) mit Befestigungslöchern (12) besitzt, und eine Spannvorrichtung (17 bis 20; 117 bis 134), die an dem zylindrischen Körper (10) befestigt ist und bewegliche Elemente (20; 128) aufweist, mit denen die Schaufeln in die Aufnahmen (15) des zylindrischen Körpers (10) geklemmt werden können.

2. Werkzeug zum Entgraten von Schaufeln nach Anspruch 1, dadurch gekennzeichnet, daß die Spannvorrichtung einen den zylindrischen Körper (10) im Abstand umgebenden und mit ihm durch Verbindungsbügel (18) verbundenen festen ringförmigen Gürtel (17) sowie am Ort der einzelnen in dem zylindrischen Körper (10) angebrachten Aufnahmen (15) jeweils eine den ringförmigen Gürtel (17) durchdringende Klemmschraube (20) aufweist, die sich mit einem Ende gegen die entsprechende Oberfläche des Schaufelblatts abstützen kann, wobei die eine Spannkraft erzeugt.

3. Werkzeug zum Entgraten von Schaufeln nach einem der Ansprüche 1 oder 2, dadurch gekennzeichnet, daß vier Schaufel-Aufnahmen (15) und vier Klemmschrauben (20) vorgesehen sind.

4. Werkzeug zum Entgraten von Schaufeln nach Anspruch 1, dadurch gekennzeichnet, daß die Spannvorrichtung einen ringförmigen Gürtel (117) umfaßt, der aus zwei Halbringen (117a, 117b) besteht, die jeweils mit einem Ende mit einem gemeinsamen, mit dem zylindrischen Körper (10) fest verbundenen Zapfenlager gelenkig verbunden sind und an ihrem anderen Ende einander zugeordnete Schließ-und Verriegelungsmittel tragen, und daß die Spannvorrichtung ferner elastische Bügel (127) in Form von Blattfedern umfaßt, die in ihrer Mitte an dem zylindrischen Körper (10) befestigt sind und an jedem Ende am Ort der einzelnen an dem zylindrischen Körper angebrachten Aufnahmen jeweils einen Klemmschuh (128) tragen, der sich unter Erzeugung einer Klemmkraft gegen die zugehörige Oberfläche eines Schaufelblatts abstützen kann und der dadurch in dieser Position gehalten wird, daß die elastischen Bügel (127) von dem geschlossenen und verriegelten ringförmigen Gürtel (117) abgestützt und gespannt werden.

5. Werkzeug zum Entgraten von Schaufeln nach Anspruch 4, dadurch gekennzeichnet, daß die Mittel zum Schließen und Verriegeln des ringförmigen Gürtels an einem Ende eines der Halbringe (117a) ein fest mit diesem verbundenes Element (129) in Form eines hohlen Halbzylinders mit einem querlaufenden Schlitz (130) und an dem Ende des anderen Halbrings (117b) ein Lagerelement (131) umfassen, an dem eine Klinke (132) angelenkt ist, die eine Gelenkstange (133) trägt, die in einem zylindrischen Element (134) endet, das nach dem Umlegen der Klinke (122) beim Schließen des ringförmigen Gürtels (117) im Innern des als hohler Halbzylinder ausgebildeten Elements (129) blockiert, wodurch die Verriegelung des ringförmigen Gürtels (117) gesichert wird.

6. Werkzeug zum Entgraten von Schaufeln nach einem der Ansprüche 4 oder 5, dadurch gekennzeichnet, daß vier Schaufel-Aufnahmen (15), zwei elastische Bügel (127) und vier Klemmschuhe (128) vorgesehen sind.
